# FASCICULE DE BREVET EUROPEEN

(11) **EP 1 469 765 B1**
(45) Date de publication et mention de la délivrance du brevet: **05.11.2008**
(21) Numéro de dépôt: 02799102.5
(22) Date de dépôt: 19.12.2002
(51) Int. Cl.: A47K 10/36

(54) **APPAREIL DISTRIBUTEUR DE MATERIAU D'ESSUYAGE ET PRODUITS SIMILAIRES**
SPENDER FÜR HANDTUCHMATERIAL UND ÄHNLICHE PRODUKTE
DISPENSER FOR WIPING MATERIAL AND SIMILAR PRODUCTS

(30) Priorité: 01.02.2002 FR 0201436
(43) Date de publication de la demande: 27.10.2004
(73) Titulaire: Granger, Maurice, F-42270 Saint-Priest-en-Jarez (FR); Granger, Sabine, 42000 Saint Etienne (FR); Granger, Sméralda, 42000 Saint Etienne (FR); Granger, Daniel, 85110 Saint Germain de Princay (FR)
(72) Inventeur: Granger, Maurice, F-42270 Saint-Priest-en-Jarez (FR); Granger, Sabine, 42000 Saint Etienne (FR); Granger, Sméralda, 42000 Saint Etienne (FR); Granger, Daniel, 85110 Saint Germain de Princay (FR)
(74) Mandataire: Dupuis, François
(86) Numéro de dépôt international: PCT/FR2002/004447
(87) Numéro de publication internationale: WO 2003/063670

(56) Documents cités:
- US-A- 2 169 399
- US-A- 5 979 822

## Description

L'invention se rattache au secteur technique des appareils distributeurs de matériau d'essuyage en ouate, papier et produits similaires, incluant un système de coupe automatique.

Le demandeur a développé de nombreux appareils distributeurs de ce type, lesquels incluent un carter réceptacle avec capot de protection d'une part, un bloc récepteur d'un tambour avec dispositif de coupe, et divers mécanismes permettant la rotation du tambour et son contrôle, et d'autre part, une bobine de matériau montée sur des flasques support et disposée dans la partie supérieure du carter. Par exemple, dans le brevet français n° 2.266.650, ont été décrits un bloc porte-mécanisme support de tambour et un bras porte-bobine, ces deux moyens étant rapportés et fixés par encliquetage sur des formes complémentaires établies dans la paroi arrière du carter. Dans cette mise en oeuvre, les parois du carter présentent des pattes découpées formant saillie et susceptibles de coopérer avec d'autres pattes complémentaires formées sur la paroi de fond du bloc porte-mécanisme. Il est également prévu, dans un appareil de ce type, que le bloc porte-mécanisme présente, sur sa face avant, des pattes en saillie susceptibles de pénétrer et s'engager dans une bordure profilée formant creux et disposée le long de la face longitudinale avant de la paroi plane du carter.

Ces dispositions permettent un assemblage par module du bloc porte-mécanisme, et du bras porte-bobine. Pour ce dernier, des ouvertures sont également prévues sur les ailes du carter pour la mise en place d'axe de maintien.

Cette mise en oeuvre a été réalisée par le demandeur lorsque le carter était en matériau métallique et il était facile de découper des formes pour les profiler en patte en vue d'assurer les liaisons précitées. Cependant, il s'est avéré que le montage n'était pas toujours pratique et tout particulièrement du bloc porte-mécanisme. En effet, la mise en place du bloc porte-mécanisme requérait un basculement et pivotement dudit bloc pour introduire les pattes profilées en regard formées sur la paroi de fond du bloc et sur le carter, en étant positionnées l'une sous l'autre avec risque d'accrochage ou de déformation de la ou des pattes. Par ailleurs, le porte-bobine était, dans cette réalisation, indépendant du bloc porte-mécanisme. Il y avait deux opérations de montage.

Dans le cadre de ses recherches complémentaires, le demandeur a modifié la conception de l'appareil distributeur, en intégrant, sous forme d'un module unique, l'ensemble des moyens nécessaires à l'entraînement et à la coupe de la bande de matériau, ainsi qu'au moyen support de la bobine de matériau.

Le document US 5 979 822 A décrit un appareil distributeur de matériau d'essuyage et produits similaires qui présente les caractéristiques du préambule de la revendication 1.

L'invention vise à réaliser un module unique supportant l'ensemble des moyens nécessaires à la distribution et à la coupe de matériau.

L'invention donc vise à un aménagement spécifique particulier du carter de réception de l'ensemble du mécanisme et du module en particulier.

L'appareil distributeur de matériau d'essuyage et produits similaires de l'invention est défini par les caractéristiques de la revendication 1.

L'invention est exposée ci-après plus en détail à l'aide des figures des dessins annexés dans lesquels :
- la figure 1 est une vue en coupe et de profil d'un appareil distributeur de matériau d'essuyage incluant un module destiné à être fixé sur un carter,
- la figure 2 est une vue semblable à la figure 1, le module étant représenté fixé sur le carter,
- la figure 3 est une vue de face du carter, le module n'étant pas positionné,
- la figure 4 est une vue de face du carter de l'appareil, le module étant positionné. Cette figure représente, en deux demi-parties, ledit appareil, en mettant en valeur le moyen de verrouillage en position et basculement du module sur le carter.

Afin de rendre plus concret l'objet de l'invention, on le décrit maintenant d'une manière non limitative illustrée aux figures des dessins.

L'appareil distributeur de matériau d'essuyage, ouate, papier et similaire, est référencé dans son ensemble par (1). Il comprend un carter (2) susceptible de recevoir un couvercle (3) par articulation. Ce carter (2) présente une face arrière (2a) verticale, une face de fond (2b) basse et inclinée et deux ailes latérales (2c - 2d). Selon l'invention, le carter ainsi décrit est aménagé pour la réception et la fixation d'un module (4) autonome susceptible de recevoir les moyens et mécanismes nécessaires à la distribution de la bobine (5) de matériau, et d'un tambour (6) avec dispositif de coupe associé. La bobine de matériau peut être agencée avec des moyens support (7) pour venir en appui sur le tambour ou, être écarté de celui-ci, et donc sans appui.

Toutes ces dispositions particulières des mécanismes précités sont sans conséquence sur l'objet de la présente invention. Elles peuvent être variées à partir de l'enseignement des différents brevets déposés par le demandeur.

L'invention vise essentiellement dans la liaison du module (4) porte-mécanisme et porte-bobine sur le carter. Le module comprend deux flasques latéraux (4a - 4b) entre lesquels sont disposés les divers mécanismes précités, tambour et porte-bobine. Ces flasques (4a - 4b) ont un profil arrière avec un chant (4c) à double pans (4c1 - 4c2) correspondant au profil intérieur du carter de manière à épouser les formes correspondantes. Le chant inférieur (4c2) se prolonge dans sa partie la plus basse avec une languette (4e) profilée définissant une fente (4f) avec l'extrémité basse (4d) des flasques considérées, en constituant une forme de fourchette. Celle-ci est susceptible de venir s'encliqueter et se positionner dans un logement récepteur creux (2e) de retenue de la fourchette et formé dans la partie avant de la paroi de fond du carter. Des rails (2f) sont établis par moulage dans le prolongement dudit logement (2e) pour recevoir et assurer le positionnement des chants inférieurs des flasques précités (4a - 4b).

Par ailleurs, les flasques (4a - 4b) sont conformés dans leur partie supérieure avec une languette (4e) qui est délimitée par une fente verticale (4f) avec le corps du flasque, ceci afin d'autoriser une certaine élasticité de positionnement. Ces languettes (4e) reçoivent de plus, dans un plan perpendiculaire, deux pattes (4g) profilées orientées l'une vers l'autre et assurant une fonction de verrouillage. Sur la face arrière (2a) du carter sont établies deux pattes formant crochets (2g) qui sont destinés à être en regard et permettre le positionnement et débattement des pattes de verrouillage (4g) formées sur les flasques précités. Les pattes de verrouillage (4g) basculent vers le bas dans un plan parallèle à celui de la face arrière du carter, et elles sont de longueur supérieure à la largeur des pattes crochets (2g). Elles assurent un verrouillage latéral en position.

La face arrière (2a) du carter présente, en regard desdites pattes formant crochets (2g), des ouvertures de démoulage (2h).

Des vis (5) complémentaires peuvent être rapportées entre des formes en fourchette (4h) formées sur les pattes de verrouillage (4g) et assurer une liaison ferme.

On conçoit ainsi, selon l'invention, que le module et le carter ainsi agencés seront susceptibles d'être associés l'un à l'autre avec un montage rapide. Les flasques (4a - 4b) sont eux-mêmes rigidifiés en position par leur tenue dans les rails récepteurs. Les pattes de verrouillage (4g) sont susceptibles de basculer par élasticité de matière lors de la mise en place du module sur le carter, puis, après relâchement, elles se trouvent positionnées derrière les pattes en forme de crochets (2g).

Cette structure permet un montage rapide du module sur le carter et un verrouillage en position. La manipulation par l'opérateur est simple.

Les aménagements du module peuvent être quelconques.

## Revendications

1. Appareil distributeur de matériau d'essuyage et produits similaires comprenant un carter (2), un capot de protection, un bloc récepteur d'un tambour avec dispositif de coupe,
et un module (4) autonome recevant les moyens et mécanismes nécessaires à la distribution de la bobine de matériau, un porte-bobine de matériau, un tambour (6) et un dispositif de coupe, le module étant fixé sur le carter par des moyens complémentaires de liaison, et comprenant deux flasques latéraux (4a, 4b) entre lesquels sont disposés lesdits moyens et mécanismes, tambour et porte-bobine, les flasques présentant un profil arrière avec un chant (4c) correspondant au profil intérieur du carter,
**caractérisé en ce que** le dispositif de coupe est associé au tambour (6), **en ce que** le pan inférieur (4c2) dudit chant se prolonge dans sa partie basse avec une languette susceptible de s'encliqueter et se positionner dans un logement récepteur (2e) formée sur la partie avant de la paroi de fond (2b) du carter (2) et des rails (2f) obtenus par moulage sont dans le prolongement du logement récepteur (2e) et assurent le positionnement des chants inférieurs des flasques (4a, 4b),
et **en ce que** les flasques (4a, 4b) sont conformés, dans leur partie supérieure, avec une languette (4c) ayant une capacité élastique de déformation, chaque languette (4c) recevant une patte profilée de verrouillage (4g) s'ajustant derrière des pattes formant crochets établis sur la face arrière (2a) du carter (2).

2. Appareil distributeur de matériau d'essuyage et produits similaires, selon la revendication 1, **caractérisé en ce que** les flasques (4a - 4b) sont conformés, dans leur partie supérieure, avec une languette (4e) délimitée par une fente verticale (4f) avec le corps du flasque.

3. Appareil distributeur de matériau d'essuyage et produits similaires, selon la revendication 1, **caractérisé en ce que** les pattes de verrouillage (4g) basculent dans un plan parallèle à celui de la face arrière du carter, et elles sont de longueur supérieure à la largeur des pattes crochets (2g) et assurent un verrouillage latéral en position.

4. Appareil distributeur de matériau d'essuyage et produits similaires, selon la revendication 1, **caractérisé en ce que** les pattes de verrouillage (4g) présentent, en extrémité, une forme en fourchette (4h) pour la réception et le positionnement de vis de liaison.

## Claims

1. Dispensing machine for wipe material and similar products comprising a housing (2), a protective cover, a unit which accommodates a drum with a cutting device, and an independent module (4) which accommodates means and mechanisms which are required in order to dispense the reel of material, a material reel-holder, a drum (6) and a cutting device, the module being attached to the housing by additional connecting means and comprising two side pieces (4a, 4b) between which said means and mechanisms, drum and reel holder are arranged, the side pieces having a rear profile with an edge (4c) which matches the internal profile of the housing, **characterised in that** the cutting device is associated with drum (6), **in that** the lower part (4c2) of the lower face of said edge extends as a tab capable of snapping into and positioning itself in a receptacle (2e) formed on the front part of the bottom wall (2b) of housing (2), and **in that** there are moulded rails (2f) which are an extension of receptacle (2e) and ensure positioning of the lower edges of side pieces (4a, 4b),
and **in that** the upper parts of side pieces (4a, 4b) are made with a tab (4c) capable of elastic deformation, each tab (4c) accommodating a shaped locking prong (4g) which fits behind the prongs forming hooks on the rear face (2a) of housing (2).

2. Dispensing machine for wipe material and similar products as claimed in claim 1, **characterised in that** the upper parts of side pieces (4a-4b) are made with a tab (4c) delimited from the body of the side piece by a vertical slit (4f).

3. Dispensing machine for wipe material and similar products as claimed in claim 1, **characterised in that** locking prongs (4g) swivel in a plane which is parallel to that of the rear face of the housing, their length exceeds the width of hook prongs (2g) and they ensure lateral positional locking.

4. Dispensing machine for wipe material and similar products as claimed in claim 1, **characterised in that** the ends of locking prongs (4g) have a fork shape (4h) to receive and position a connecting screw.

## Patentansprüche

1. Spendervorrichtung für Handtuchmaterial und ähnliche Produkte, aufweisend ein Gehäuse (2), eine Schutzhaube, einen Aufnahme-Block für eine Trommel mit Schneidvorrichtung und ein autonomes Modul (4), das die Mittel und Mechanismen empfängt, die für die Verteilung der Material-Rolle erforderlich sind, einen Material-Spulenträger, eine Trommel (6) und eine Schneidvorrichtung, wobei das Modul an dem Gehäuse durch ergänzende Verbindungsmittel befestigt ist und zwei seitliche Flansche (4a, 4b) aufweist, zwischen denen die Mittel und Mechanismen, Trommel und Spulenträger angeordnet sind, wobei die Flansche ein hinteres Profil mit einer Kante (4c) entsprechend dem inneren Profil des Gehäuses aufweisen,
**dadurch gekennzeichnet, dass** die Schneidvorrichtung mit der Trommel (6) verbunden ist und dass die untere Seite (4c2) der Kante sich in ihrem unteren Abschnitt mit einer zunge fortsetzt, die dazu fähig ist, in einen Aufnahme-Raum (2e) einzurasten und sich dort zu positionieren, gebildet an dem Vorderabschnitt der Rückwand (2b) des Gehäuses (2), und Schienen (2f), die durch Abformung erhalten sind, in der Verlängerung des Aufnahme-Raums (2e) sind und die Positionierung der unteren Kanten der Flansche (4a, 4b) gewährleisten,
und dass die Flansche (4a, 4b) in ihrem oberen Abschnitt mit einer Zunge (4c) übereinstimmen, die ein elastisches Verformungsvermögen hat, wobei eine jede Zunge (4c) ein profiliertes Verriegelungs-Anhängsel (4g) empfängt, das sich hinter den Anhängseln einpasst, die Haken bilden, die an der Rückseite (2a) des Gehäuses (2) vorgesehen sind.

2. Spendervorrichtung nach Anspruch 1 für Handtuchmaterial und ähnliche Produkte, **dadurch gekennzeichnet, dass** die Flansche (4a- 4b) in ihrem oberen Abschnitt mit einer Zunge (4e) übereinstimmen, die durch einen vertikalen Schlitz (4f) mit dem Körper des Flansches begrenzt ist.

3. Sperrdervorrichtung nach Anspruch 1 für Handtuchmaterial und ähnliche Produkte, **dadurch gekennzeichnet, dass** die Verriegelungs-Anhängsel (4g) in einer Ebene schwenken, die parallel zu derjenigen der Rückseite des Gehäuses ist und eine Länge haben, die größer als die Breite der Haken-Anhängsel (2g) ist und eine seitliche Verriegelung in Position gewährleisten.

4. Spendervorrichtung nach Anspruch 1 für Handtuchmaterial und ähnliche Produkte, **dadurch gekennzeichnet, dass** die Verriegelungs-Anhängsel (4g) am Ende eine Gabelform (4h) für den Empfang und die Positionierung einer Verbindungsschraube aufweisen.
